# EUROPÄISCHE PATENTSCHRIFT

(11) **EP 0 125 572 B1**
(45) Veröffentlichungstag und Bekanntmachung des Hinweises auf die Patenterteilung: **09.09.1987**
(21) Anmeldenummer: 84105008.1
(22) Anmeldetag: 03.05.1984
(51) Int. Cl.: F23D 17/00

(54) **Mehrstoffbrenner**
Multi-fuel burner
Brûleur polycombustible

(30) Priorität: 10.05.1983 DE 3317035
(43) Veröffentlichungstag der Anmeldung: 21.11.1984
(73) Patentinhaber: BBC Brown Boveri AG, CH-5401 Baden (CH)
(72) Erfinder: Hoffeins, Hans, Dipl.-Ing., D-6806 Viernheim (DE); Kalbfuss, Richard, Ing. grad., D-6800 Mannheim (DE); Ipek, Bora, Dipl.-Ing., D-6940 Weinheim (DE)
(74) Vertreter: Kempe, Wolfgang

## Beschreibung

Die Erfindung betrifft einen Mehrstoffbrenner, insbesondere für die Brennkammer einer Gasturbine, mit Auslaßstellen für mehrere Brennstoffe, die mit zugeordneten, am Brennerkopf angeordneten Brennstoffzufuhrräumen durch Rohrleitungen verbunden sind, wobei in die Verbindung zwischen mindestens einer Auslaßstelle und dem zugeordneten Brennstoffzufuhrraum ein Dehnungsausgleicher eingefügt ist, und wobei mindestens eine Auslaßstelle eine Vielzahl von Auslaßdüsen umfaßt, die kreisringförmig an einem Düsenkopf angeordnet sind.

Ein bekannter Mehrstoffbrenner dieser Art weist insbesondere bezüglich der Ausbildung der Dehnungsausgleicher einen aufwendigen Aufbau auf (WO-A-8 000 593). Der Mehrstoffbrenner ist während der Inbetriebnahme für die Verfeuerung von Brenngas vorgesehen, wogegen der eigentliche Betrieb unter Verfeuerung von flüssigem Brennstoff erfolgt, so daß die für den Nennbetrieb des Brenners erforderliche Brennernennleistung bei der Verfeuerung von Brenngasen nicht erforderlich ist. Darüber hinaus ist es nicht möglich, das beim bekannten Mehrstoffbrenner verwirklichte Brennerkonzept auf einfache Weise um die Möglichkeit einer gleichzeitigen Verfeuerung mehrerer gasförmiger Brennstoffe zu erweitern.

Desweiteren ist ein Brenner für einen flüssigen und einen gasförmigen Brennstoff bekanntgeworden, bei dem eine Verwirbelung des Brennstoffes durch unterschiedliche Austrittsgeschwindigkeiten von Luft und Brennstoff erreicht werden soll (FR-A-1 249 283). Die Brennstofführung und der Brennstoffaustritt erfolgt durch gerade, ringförmige Kanäle oder durch rohrförmige Kanäle, die in einem Kreisring angeordnet sind, wobei die Enden der rohrförmigen Kanäle nicht miteinander verbunden sind und sich daher frei ausdehnen können. Dieser Brenner ist für die Verfeuerung mehrerer Brenngase, von denen jedes die volle Brennernennleistung erbringen kann, nicht vorgesehen.

Schließlich ist ein Toroidbrenner bekanntgeworden, der zum Schmelzen oder Erwärmen von Material in Öfen vorgesehen ist (DE-A-2106 448). Dieser Toroidbrenner weist eine ringförmige Verbrennungskammer auf, in die ein Brennstoff-Luftgemisch in Richtung der Längsachse der Verbrennungskammer eintritt. Da der Boden der ringförmigen Verbrennungskammer zur Längsachse der Gesamtanordnung geneigt ist, wird der Eindruck erweckt, der Brennstoff bzw. das Brennstoff-Luftgemisch würde unter einem Winkel zur Achse der Verbrennungskammer in diese eintreten.

Ausgehend vom eingangs genannten Stand der Technik liegt unserer Erfindung die Aufgabe zugrunde, einen Mehrstoffbrenner anzugeben, der bei einfachem, kostengünstigem Aufbau die problemlose gleichzeitige oder wechselweise Verfeuerung von verschiedenen Brenngasen bei Brennernennleistung und gutem Wirkungsgrad ermöglicht. Darüber hinaus soll der Mehrstoffbrenner den auftretenden thermischen Belastungen voll gewaschen sein.

Bei einem Mehrstoffbrenner der eingangs genannten Art wird diese Aufgabe erfindungsgemäß durch folgende Merkmale gelöst :
es sind Auslaßstellen für mindestens zwei gasförmige Brennstoffe mit jeweils einer Vielzahl von kreisringförmig angeordneten Auslaßdüsen vorgesehen,
die Ausmündungen der Auslaßdüsen sind unter einem Winkel von 20° bis 80°, vorzugsweise 50° bis 70°, zur Längsachse des Mehrstoffbrenners nach außen gerichtet und an einer Anfasung der äußeren Kante des Düsenkopfes mit möglichst geringem gegenseitigen Abstand angeordnet,
jede der Auslaßstellen für Brenngase ist bezüglich der Anzahl und/oder des Auslaßquerschnittes der zugehörigen Auslaßdüsen für den Durchtritt eines solchen Brenngasstromes dimensioniert, welcher für das Erreichen der Brennernennleistung erforderlich ist,
jede der Auslaßstellen für Brenngase ist durch eine Vielzahl von im Verhältnis zur Dicke des Düsenkopfes dünnen Rohrleitungen mit dem zugeordneten Brennstoffzufuhrraum verbunden,
die Rohrleitungen der einen Auslaßstelle umgeben kreisringförmig die ebenfalls kreisringförmig angeordneten Rohrleitungen der anderen Auslaßstelle,
der in der Verbindung vorgesehene Dehnungsausgleicher ist durch zwei Abbiegungen der Rohrleitungen gebildet, wobei die Rohrleitungen, ausgehend vom Düsenkopf, zunächst geradlinig und parallel zur Längsachse des Mehrstoffbrenners geführt sind, dann eine Abbiegung von 30° bis 60° zur Rohrlängsachse aufweisen und anschließend durch eine zweite Abbiegung wieder in Richtung der Längsachse gebracht und zu dem mit dem Düsenkopf fluchtenden Brennerkopf geführt sind.

Durch die kreisringförmige Anordnung der Auslaßdüsen, deren Ausmündungen zur Längsachse des Mehrstoffbrenners nach außen geneigt sind, wird sowohl bei der Verfeuerung eines einzigen Brennstoffes als auch bei der Verfeuerung mehrerer Brennstoffe eine gute Durchmischung mit der zuströmenden Verbrennungsluft erzielt, so daß ein guter Verbrennungswirkungsgrad gegeben ist. Hierbei gibt die Dimensionierung der Auslaßstellen bzw. Düsen für eine volle Brennernennleistung die Möglichkeit, daß der Mehrstoffbrenner an gerade vorhandene Brenngassorten angepaßt werden kann. Insbesondere ist es möglich, ein minderwertiges, für sich allein nicht brennfähiges Gas zusammen mit einem hochwertigeren Brenngas zu verteuern, wobei infolge der angegebenen Dimensionierung der Auslaßstellen die Zufuhr dieser Brenngase in großem Ausmaß variiert werden kann. Da sämtliche Auslaßdüsen Bestandteil des Düsenkopfes sind, bleibt deren gegenseitige Lage selbst bei thermisch ausgelösten Bewegungen des Brennerkopfes unverändert. Die Bewegungen des Brennerkopfes haben daher keinen Einfluß auf die guten Mischungsverhältnisse zwischen Brennstoff und Verbrennungsluft. Um die Brenngaszufuhr zum Düsenkopf, die für das Erreichen der Brennernennleistung erforderlich ist, zu sichern und gleichzeitig den Gesamtaufbau unter Berücksichtigung von Ausdehnungsmöglichkeiten kompakt zu halten, sind die Auslaßstellen durch eine Vielzahl von dünnen Rohrleitungen mit den zugeordneten Brennstoffzufuhrräumen des Brennerkopfes verbunden. Da die Rohrleitungen der einen Auslaßstelle die Rohrleitungen der anderen Auslaßstelle kreisringförmig umgeben, ergibt sich hierbei eine kompakte Ausbildung. Die in den dünnen Rohrleitungen vorgesehenen Abbiegungen ergeben auf besonders einfache Weise Dehnungsausgleicher, die ohne die Gefahr von Undichtheiten auch größere Ausdehnungsunterschiede aufnehmen können. Der Mehrstoffbrenner gemäß der Erfindung erfüllt daher mit einfachem, kostengünstigem Aufbau die an ihn gestellten verbrennungstechnischen Anforderungen. Darüber hinaus ist noch zu beachten, daß sich auf dem angegebenen Lösungsweg gegebenenfalls mehr als zwei Auslaßstellen für Brenngase auf einfache Weise anordnen lassen. Hierdurch ist die Einsatzfähigkeit des Brenners an verschiedenste Einsatzbedingungen gewährleistet.

Um die Herstellung des Mehrstoffbrenners zu vereinfachen, ist es empfehlenswert, daß die Auslaßdüsen aus zylindrischen Kanälen bestehen.

In vielen Fällen können die Auslaßdüsen wenigstens einer Auslaßstelle einzeln und direkt durch die Rohrleitungen mit den zugeordneten Brennstoffzufuhrräumen verbunden sein. Um unterschiedliche Brenngasströme in den Rohrleitungen auszugleichen und somit eine gleichmäßige Brenngaszufuhr zu den Auslaßdüsen zu gewährleisten, ist es zweckmäßig, daß die Auslaßdüsen wenigstens einer Auslaßstelle unter Zwischenschaltung jeweils eines Sammelraumes durch die Rohrleitungen mit den zugeordneten Brennstoffzufuhrräumen verbunden sind.

Auch ist es empfehlenswert, daß die Brennstoffzufuhrräume, in Richtung der Längsachse gesehen, hintereinander angeordnet sind. Hierdurch wird eine schlanke Bauweise des Brenners erreicht.

Schließlich ist es vorteilhaft, daß in der zentrischen Öffnung des Düsenkopfes eine Auslaßstelle für flüssige Brennstoffe in Form einer Zerstäuberdüse angeordnet ist. Durch diese Maßnahme wird die Einsatzfähigkeit des erfindungsgemäßen Mehrstoffbrenners wesentlich erweitert.

Weitere Vorteile und Merkmale der Erfindung gehen aus der folgenden Beschreibung von Ausführungsbeispielen im Zusammenhang mit den schematischen Zeichnungen hervor.

Hierbei zeigt :
Figur 1 einen vertikalen Längsschnitt durch einen erfindungsgemäßen Mehrstoffbrenner gemäß der Schnittlinie I-I der Fig. 2,
Figur 2 eine Ansicht des Gegenstands der Fig. 1 aus Richtung II,
Figur 3 eine Anzahl von Rohrleitungen, welche die Auslaßdüsen mit den Brennstoffzufuhrräumen verbinden, in Ansicht aus Richtung 111 der Fig. 1, wobei die ringförmige Anordnung der Rohrleitungen als Abwicklung in eine Ebene dargestellt ist,
Figur 4 die Einzelheit IV der Fig. 1 als Ausführungsvariante und in vergrößerter Darstellung,
Figur 5 einen Schnitt durch den Gegenstand der Fig. 4 gemäß der Schnittlinie V-V als Abwicklung in die Zeichenebene,
Figur 6 eine mit einem Dehnungsausgleicher versehene Rohrleitung gemäß Fig. 3 als Einzelheit und in Ansicht,
Figur 7 die Ansicht des Gegenstands der Fig. 6 aus Richtung VII und
Figur 8 einen Vertikalschnitt durch den Bereich der Brennkammer einer Gasturbine mit dem Mehrstoffbrenner gemäß Fig. 1.

Gleiche Teile sind in den einzelnen Figuren mit den gleichen Bezugszeichen versehen.

Der in Fig. 1 gezeigte Mehrstoffbrenner weist einen Düsenkopf 10 in Form eines Ringzylinders 11 auf, in dem die erste Auslaßstelle 12 und die zweite Auslaßstelle 14 jeweils für ein Brenngas angeordnet ist. Beide Auslaßstellen 12, 14 bestehen jeweils aus einer Vielzahl von Auslaßdüsen 16 beziehungsweise 18. Wie hauptsächlich aus Fig. 2 zu erkennen ist, sind die Auslaßdüsen jeder Auslaßstelle 12, 14 kreisringförmig und gleichmäßig verteilt im Düsenkopf 10 angeordnet, wobei die Auslaßdüsen 16 der ersten Auslaßstelle konzentrisch von den Auslaßdüsen 18 der zweiten Auslaßstelle umgeben und, in radialer Richtung gesehen, gegenüber den Auslaßdüsen 18 versetzt angeordnet sind. Hierbei ist besonders wichtig, daß der radiale Abstand d zwischen den Auslaßdüsen 16 und 18 möglichst klein ist für einen kompakten Aufbau.

Die Ausmündungen der Auslaßdüsen 16, 18 sind gegenüber der Längsachse 20 des Mehrstoffbrenners unter einem Winkel a von 20° bis 80° nach außen gerichtet. Hierzu ist die vordere äußere Kante des ringzylindrischen Düsenkopfes 10 mit einer Anfasung 22 oder einer zur Längsachse 20 geneigten umlaufenden Fläche versehen, die derart ausgerichtet ist, daß die Achsen der Ausmündungen diese Anfasung 22 senkrecht durchdringen. An den zur Längsachse 20 geneigten Ausmündungsbereich der Auslaßdüsen 16, 18 schließt sich im Düsenkopf jeweils ein Bereich 23 an, der parallel zur Längsachse 20 des Mehrstoffbrenners verläuft. Die axiale Länge des Ausmündungsbereiches ist kurz gegenüber der Gesamtlänge des Düsenkopfes 10 (Verhältnis 1 :4 bis 1 : 6) wie dies aus Figur 1 deutlich zu erkennen ist. Die Auslaßdüsen 16, 18 sind im Düsenkopf 10 als zylindrische Bohrungen eingearbeitet.

An jede der ringförmig angeordneten Auslaßdüsen 16 der ersten Auslaßstelle 12 ist am oberen Ende des Düsenkopfes eine gerade Rohrleitung 24 angeschlossen, die jeweils parallel zur Längsachse 20 des Mehrstoffbrenners verläuft und deren anderes Ende in den im wesentlichen ringzylindrischen und zum Düsenkopf koaxialen Brennerkopf 26 mündet. Hierzu sind im Brennerkopf 26 in Richtung der Längsachse 20 verlaufende zylindrische Bohrungen 28 vorgesehen, die in einen am oberen Ende des Brennerkopfes angeordneten, kreisringförmigen und konzentrischen ersten Brennstoff-Zufuhrraum 30 münden. Dieser ist mit einem in der Schnittebene der Figur 1 nach links zeigenden und radial verlaufenden ersten Anschlußstutzen 32 versehen. Der Anschlußstutzen 32 kann auch senkrecht zur Zeichnungsebene verlaufen, also zum Betrachter zeigen. Gegebenenfalls können mehrere Anschlußstutzen vorgesehen sein.

Auf die gleiche Weise sind auch die Auslaßdüsen 18 der zweiten Auslaßstelle 14 durch weitere Rohrleitungen 34 mit einem koaxialen zweiten Brennstoff-Zufuhrraum 36 verbunden. Dieser ist ebenfalls ringförmig ausgebildet und unterhalb des ersten Brennstoff-Zufuhrraumes 30 im Brennerkopf 26 eingearbeitet. An den zweiten Brennstoff-Zufuhrraum 36 ist ein in der Schnittebene der Figur 1 nach rechts zeigender, radial verlaufender zweiter Anschlußstutzen 38 angeschlossen. Die weiteren Rohrleitungen 34 umgeben die Rohrleitungen 24.

Die weiteren Rohrleitungen 34, welche an die zweite Auslaßstelle 14 angeschlossen sind, sind jeweils mit einem Dehnungsausgleicher 40 versehen. In Figur 3, welche eine Abwicklung einiger der ringförmig angeordneten Rohre 24, 34 in die Zeichenebene zeigt, ist die Ausbildung dieser Dehnungsausgleicher 40 deutlich zu erkennen. Danach sind die weiteren Rohre 34 mit zwei Richtungsänderungen derart versehen, daß diese Rohre - ausgehend vom Düsenkopf 10 - zunächst geradlinig und parallel zur Längsachse 20 verlaufen, dann abgewinkelt und unter einem Winkel a von 30° bis 60° zur Längsachse 20 beziehungsweise zur jeweiligen Rohrlängsachse ausgerichtet sind und durch eine weitere Abwinkelung schließlich wieder in Richtung der Längsachse 20 gebracht sind. Vorzugsweise wird die Abwinkelung mit möglichst großem Winkel zur jeweiligen Längsachse der Rohrleitung ausgeführt, um die Wirksamkeit des so gebildeten Dehnungsausgleichers zu erhöhen. Andererseits ist zu beachten, daß sämtliche Rohrleitungen unter dem gleichen Winkel abgewinkelt sind und bei der einbaumäßigen Anordnung auf einer zylindrischen Fläche keine Überschneidungen dieser Rohrleitungen auftreten, sondern daß diese nebeneinanderliegend verlaufen. Dies ist sehr deutlich aus Figur 3 zu erkennen, auf die ausdrücklich Bezug genommen wird. Die Dehnungsausgleicher sind vorzugsweise ungefähr in der Mitte des Abstands zwischen Brennerkopf 26 und Düsenkopf 10 angeordnet. Den Fig. 6 und 7 sowie der zugehörenden Beschreibung könner weitere Einzelheiten entnommen werden.

Wie weiter aus den Figuren 1 und 2 zu erkennen, ist im Zentrum des Mehrstoffbrenners ein koaxial verlaufender und sich bis in den Innenraum des Düsenkopfes 10 erstreckender zylindrischer Düsenstock 42 angeordnet, dessen unteres Ende eine Auslaßstelle 44 für flüssige Brennstoffe, zum Beispiel Brennöl, in Form einer Zerstäuberdüse 46 bildet. Das obere Ende des Düsenstockes 42 kann in einen Zufuhrraum für flüssige Brennstoffe münden, der in der Zeichnung nicht dargestellt ist. Im Ringspalt, der zwischen dem Düsenkopf 10 und dem Düsenstock beziehungsweise der Zerstäuberdüse 46 gebildet ist, sind im Bereich der Zerstäuberdüse mehrere radial verlaufende Luftleit- oder Wirbelbleche 48 vorgesehen. Die Luftleitbleche 48 haben die Form von Kreisringsegmenten. Auch ist am unteren Ende des Brennerkopfes 26 ein äußerer Flansch 50 mit Befestigungsbohrungen 52 angeordnet zur Festlegung des Mehrstoffbrenners zum Beispiel an der Brennkammer. Die zu einem Mehrstoffbrenner gehörenden oder einen Teil des Mehrstoffbrenners bildenden, Zufuhr- und/oder Leitvorrichtungen für die Verbrennungsluft sind in Fig. 8 dargestellt.

Während des Betriebs werden durch die Anschlußstutzen 32 und 38 sowie die Rohrleitungen 24, 34 Brenngase den Auslaßdüsen 16, 18 zur Verbrennung zugeführt. Gleichzeitig kann durch den Düsenstock 42 flüssiger Brennstoff zugeführt und mit Hilfe der Zerstäuberdüse 46 verbrannt werden. Durch entsprechende Dimensionierung von Zerstäuberdüse 46 und Auslaßdüsen 16, 18 samt zugehörigen Brenngas-Zufuhreinrichtungen wie Rohrleitungen 24, 34 sowie Zufuhrräumen 30,36 ist es möglich, die volle Brennernennleistung durch den Betrieb jeweils einer der Auslaßstellen 12, 14, 44 zu erreichen, selbstverständlich sind auch beliebige Kombinationen denkbar und möglich. Soll hierbei auf eine Verfeuerung von flüssigen Brennstoffen vollständig verzichtet werden, so kann der Düsenstock 42 entfernt und durch eine gleichgeformte Attrappe ersetzt werden, so daß die Strömungsverhältnisse am Düsenkopf unverändert sind. Die Summe der freien Strömungsquerschnitte der Rohrleitungen 24 bzw. der zugehörigen Auslaßdüsen 16 ist vorzugsweise gleich dem 0,8 bis 1-fachen des freien Querschnitts des zugehörigen Anschlußstutzens 32. Entsprechendes gilt für die Rohrleitungen 34, die Auslaßdüsen 18 und den zugehörigen Anschlußstutzen 38.

Da die gasförmigen Brennstoffe, die den Auslaßstellen 12 und 14 zugeführt werden, meistens unterschiedliche Temperaturen haben, ergeben sich bei den üblicherweise vorgegebenen Abständen zwischen Brennerkopf und Düsenkopf von ca. 0,5 bis 1,5 m Ausdehnungsdifferenzen der Rohre 24, 34 von ca. 0,5 bis 1,5 mm, die durch die Dehnungsausgleicher 40 aufgenommen und ausgeglichen werden. Ausdehnungsdifferenzen treten auch dann auf, wenn die im Zwischenraum 76 strömende Verbrennungsluft vorgewärmt ist (vergleiche Fig. 8).

Figur 4 zeigt die Einzelheit IV der Figur 1 in größerer Darstellung als Ausführungsvariante. Während beim Ausführungsbeispiel nach den Figuren 1 bis 3 jede der Auslaßdüsen 16, 18 durch eine Rohrleitung 24, 34 unmittelbar mit dem zugeordneten Brennstoff-Zufuhrraum 30, 36 verbunden ist, sind im Ausführungsbeispiel nach den Figuren 4 und 5 Sammler 54, 56 zwischen die Auslaßdüsen 18, 16 und die Rohrleitungen 34, 24 eingeschaltet. Die Auslaßdüsen 16, 18 jeder einzelnen Auslaßstelle 12, 14 münden hierbei jeweils in einen Sammler 56 beziehungsweise 54. An die Sammler 54, 56 sind die Rohrleitungen 34, 24 angeschlossen, die zu den Brennstoff-Zufuhrräumen führen. Die Anzahl dieser Rohrleitungen 24, 34 kann geringer sein als die Anzahl der Auslaßdüsen 16, 18, falls vorteilhaft die dann noch verbleibenden Rohrleitungen gleichmäßig verteilt an die Sammler 54, 56 angeschlossen sind und einen für den Brenngastransport ausreichenden Querschnitt aufweisen, beziehungsweise für einen ausreichenden Brenngastransport dimensioniert sind.

Wie aus den Figuren 4 und 5 ersichtlich, sind die Sammler 54, 56 in dem Düsenkopf 10 als kreisringförmige Hohlräume mit rechteckförmigem Querschnitt ausgebildet. Dies kann bei Düsenköpfen, die unter Zuhilfenahme eines Gießverfahrens hergestellt werden, leicht erreicht werden.

Auf die vorbeschriebene Weise lassen sich selbstverständlich auch mehr als zwei Auslaßstellen für gasförmige Brennstoffe vorsehen, wobei gegebenenfalls in den zugehörigen Rohrleitungen Dehnungsausgleicher vorgesehen sein müssen.

Für die Dimensionierung des erfindungsgemäßen Mehrstoffbrenners gelten folgende Richtwerte. Der Durchmesser des Düsenkopfes und seine Dicke in radialer Richtung ist so zu wählen, daß die Anzahl der Auslaßdüsen, die zur Erreichung der vorgesehenen Brennernennleistung erforderlich sind, untergebracht werden kann. Auch ist hierbei gegebenenfalls die Unterbringung einer zentrischen Auslaßstelle für flüssige Brennstoffe und/oder die zentrische Zufuhr von Verbrennungsluft und die Anordnung von Leitblechen zu beachten. In axialer Richtung ist der Düsenkopf nur mit Rücksicht auf die Ausbildung der Auslaßdüsen und gegebenenfalls mit Rücksicht auf die Anordnung der Sammler zu bemessen.

In Fig. 6 ist eine weitere Rohrleitung 34 als Einzelheit und in Ansicht dargestellt. Man erkennt den Dehnungsausgleicher 40 in Form der Abwinkelung der weiteren Rohrleitung 34. Die Richtung der Abwinkelung mit einem Winkel a von 20° bis 80°, vorzugsweise 30° bis 70° zur Längsachse 20, ist deutlich zu ersehen. Die Abwinkelung nimmt Längenänderungen der Rohrleitung federnd auf, wobei zu beachten ist, daß die Abwinkelung eine solche ausreichende Länge quer zur Längsachse 20 aufweist, die eine Federung der Abwinkelung ermöglicht.

Fig. 7 zeigt eine Ansicht der weiteren Rohrleitung 34 aus Richtung VII der Fig. 6 in einbaufertigem Zustand. Man erkennt, daß jede weitere Rohrleitung 34, insbesondere der Bereich der Abwinkelung (Dehnungsausgleicher 40), kreisbogenförmig ausgeführt ist. Dies ist erforderlich, um die kreisringförmig angeordneten Auslaßdüsen 14 mit den ebenfalls kreisringförmig angeordneten Bohrungen im Brennerkopf 26 verbinden zu können.

Fig. 8 zeigt einen Ausschnitt aus einer Gasturbinenanlage im Vertikalschnitt mit einem Mehrstoffbrenner gemäß der Erfindung. Auf der Turbinenwelle 60 sind mehrere Reihen von Laufschaufeln 62 befestigt, die zwischen zugeordneten Reihen von Leitschaufeln 64 umlaufen können. Vor der ersten Reihe der Leitschaufeln mündet ein Überströmgehäuse 66 und bildet einen Treibgaseinlaß 68. Dieser ist kreisringförmig ausgebildet, so daß die Leit- und Laufschaufelreihen auf ihrem gesamten Umfang durch Treibgase beaufschlagbar sind. Hierzu ist das Überströmgehäuse 66 in jenem Bereich, der den Laufschaufeln benachbart ist, ungefähr in Form eines Torus ausgebildet, der eine ringförmige Öffnung aufweist, welche den Treibgaseinlaß 68 bildet.

An den torusartigen Bereich des Überströmgehäuses 66 schließt sich eine radial verlaufende zylindrische Brennkammer 74 an. Die Brennkammer 74 ist glockenartig ausgebildet und an ihrem unteren Ende mit dem Überströmgehäuse 66 verbunden. Im oberen verschlossenen Endbereich der Brennkammer 74 ist der Mehrstoffbrenner zentrisch angeordnet. Die Brennkammer 74 sowie das Überströmgehäuse 66 sind unter Bildung eines Zwischenraums 76 von einem Mantel 78 umgeben. In diesen Zwischenraum 76 wird die Verbrennungsluft eingeleitet. Im Ausführungsbeispiel wird die Verbrennungsluft in einem in die Gasturbinenanlage integrierten Axialkompressor 80 mit Leitschaufeln 81 und Laufschaufeln 83, der mit der Turbine die gemeinsame Welle 60 besitzt, verdichtet und über einen Diffusor 82 dem Zwischenraum 76 zugeführt.

Der Düsenkopf 10 des Mehrstoffbrenners ragt in die Brennkammer 74 und ist von radial verlaufenden und gleichmäßig verteilten Leitschaufeln 84 aus Blech für die Verbrennungsluft umgeben. Die Leitschaufeln 84 sind jeweils proppellerartig ausgebildet und mit derartigem gegenseitigem Abstand angeordnet, daß Verbrennungsluft zwischen den Leitschaufeln 84 vom Zwischenraum 76 in die Brennkammer 74 eintreten kann. Der Umriß der Leitschaufeln ist deutlich aus Fig. 8 zu erkennen. Die Anzahl der Leitschaufeln liegt zwischen 8 und 16 Stück. Weitere Verbrennungsluft kann durch die radialen Öffnungen 88 der Brennkammerwand eintreten. Die Strömung der Verbrennungsluft ist durch Pfeile angedeutet.

Der Mehrstoffbrenner durchdringt den Zwischenraum 76 in vertikaler Richtung bis zum Außenraum 86, und der Flansch 50 des Brennerkopfes 26 ist auf der Außenseite des oberen horizontalen Bereichs des Mantels 78 befestigt. Der erste Anschlußstutzen 32 ist mit einer Rohrleitung 90 versehen, durch die ein Brenngas, z. B. ein Brenngas mit einem niedrigen Heizwert, zugeführt werden kann. An den zweiten Anschlußstutzen 38 ist eine Rohrleitung 92 angeschlossen, durch die ein anderes Brenngas, z. B. ein Brenngas mit höherem Heizwert, zugeführt werden kann. Das obere Ende des Brennkopfes 26 ist durch einen Deckel 94 verschlossen, der vom Düsenstock 42 durchdrungen wird. Das obere Ende des Düsenstockes 42 ist ebenfalls mit einem Deckel 96 verschlossen und mit einer Rohrleitung 98 versehen, durch die ein flüssiger Brennstoff, z. B. Brennöl zugeführt werden kann. Das obere Ende des Düsenstockes 42 bildet den Brennstoff-Zufuhrraum für flüssigen Brennstoff.

Während des Betriebes wird durch den Diffusor 82 Luft in den Zwischenraum 76 geleitet, die durch die seitlichen Öffnungen 88 in die Brennkammer 74 eintritt. Gleichzeitig strömt Luft zwischen den Leitschaufeln 84 in die Brennkammer 74 und vermischt sich mit den aus dem Düsenkopf 10 austretenden Brennstoffen. Da die Ausmündungen der Auslaßdüsen 16, 18 nach außen gerichtet sind, ergibt sich eine besonders gute Durchmischung der Brenngase mit der Luft, die zwischen den Leitschaufeln 84 in die Brennkammer 74 eintritt (vergleiche hierzu auch Fig. 1).

Weitere Verbrennungsluft strömt durch den Ringraum 100, der zwischen dem Düsenstock 42 und den Rohrleitungen 24 vorhanden ist, in die Brennkammer 74, die kreisförmigen Querschnitt aufweist (vergl. Fig. 1). Die Verbrennungsluft fließt hierbei vom Zwischenraum 76 durch die Spalte, die zwischen den Rohrleitungen 24 und 34 gebildet sind, in den Ringraum 100 und von hier durch die Wirbelbleche 48 in die Brennkammer. Diese Luft dient in erster Linie zur Verbrennung des flüssigen Brennstoffes, der unter Druck durch die Zerstäuberdüse 46 in die Brennkammer eintritt. Die Wirbelbleche 48 verlaufen in radialer Richtung und sind in größerer Anzahl, z. B. 8 bis 12 Stück, gleichmäßig um die Zerstäuberdüse 48 angeordnet. Die Form der Wirbelbleche 48 ist in Fig. 1 deutlich dargestellt.

Während des Betriebes werden die Brennstoffe einzeln oder in beliebiger Kombination durch den Mehrstoffbrenner in der Brennkammer 74 verbrannt, die hierbei entstandenen heißen Treibgase strömen zum Treibgaseinlaß 68. Von hier fließen die Treibgase nach links zu den Leit- und Laufschaufeln 64, 62 der Gasturbine, so daß die Turbinenwelle 60 angetrieben wird.

Die Brennernennleistung kann bereits durch den Betrieb einer einzigen Auslaßstelle 12, 14, 44 erreicht werden.

Unter Brennernennleistung ist jene Leistung zu verstehen, für die der Brenner vorgesehen und gebaut ist.

## Patentansprüche

1. Mehrstoffbrenner, insbesondere für die Brennkammer einer Gasturbine, mit Auslaßstellen (12, 14) für mehrere Brennstoffe, die mit zugeordneten, am Brennerkopf (26) angeordneten Brennstoffzufuhrräumen (30, 36) durch Rohrleitungen (24, 34) verbunden sind, wobei in die Verbindung zwischen mindestens einer Auslaßstelle (14) und dem zugeordneten Brennstoffzufuhrraum (36) ein Dehnungsausgleicher (40) eingefügt ist, und wobei mindestens eine Auslaßstelle (12, 14) eine Vielzahl von Auslaßdüsen (16, 18) umfaßt, die kreisringförmig an einem Düsenkopf (10) angeordnet sind, gekennzeichnet durch folgende Merkmale :
es sind Auslaßstellen (12, 14) für mindestens zwei gasförmige Brennstoffe mit jeweils einer Vielzahl von kreisringförmig angeordneten Auslaßdüsen (16, 18) vorgesehen,
die Ausmündungen der Auslaßdüsen (16, 18) sind unter einem Winkel von 20° bis 80°, vorzugsweise 50° bis 70°, zur Längsachse (20) des Mehrstoffbrenners nach außen gerichtet und an einer Anfasung (22) der äußeren Kante des Düsenkopfes (10) mit möglichst geringem gegenseitigen Abstand (d) angeordnet,
jede der Auslaßstellen (12,14) für Brenngase ist bezüglich der Anzahl und/oder des Auslaßquerschnittes der zugehörigen Auslaßdüsen (16, 18) für den Durchtritt eines solchen Brenngasstromes dimensioniert, welcher für das Erreichen der Brennernennleistung erforderlich ist,
jede der Auslaßstellen (12, 14) für Brenngase ist durch eine Vielzahl von im Verhältnis zur Dicke des Düsenkopfes (10) dünnen Rohrleitungen (24, 34) mit dem zugeordneten Brennstoffzufuhrraum (30, 36) verbunden,
die Rohrleitungen (34) der einen Auslaßstelle (14) umgeben kreisringförmig die ebenfalls kreisringförmig angeordneten Rohrleitungen (24) der anderen Auslaßstelle (12),
der in der Verbindung vorgesehene Dehnungsausgleicher (40) ist durch zwei Abbiegungen der Rohrleitungen (34) gebildet, wobei die Rohrleitungen, ausgehend vom Düsenkopf (10), zunächst geradlinig und parallel zur Längsachse (20) des Mehrstoffbrenners geführt sind, dann eine Abbiegung von 30° bis 60° zur Rohrlängsachse aufweisen und anschließend durch eine zweite Abbiegung wieder in Richtung der Längsachse (20) gebracht und zu dem mit dem Düsenkopf (10) fluchtenden Brennerkop (26) geführt sind.

2. Mehrstoffbrenner nach Anspruch 1, dadurch gekennzeichnet, daß die Auslaßdüsen (16, 18) aus zylindrischen Kanälen bestehen.

3. Mehrstoffbrenner nach Anspruch 1 oder 2, dadurch gekennzeichnet, daß die Auslaßdüsen (16, 18) wenigstens einer Auslaßstelle (12 bzw. 14) einzeln und direkt durch die Rohrleitungen (24 bzw. 34) mit den zugeordneten Brennstoffzufuhrräumen (30 bzw. 36) verbunden sind.

4. Mehrstoffbrenner nach Anspruch 1 oder 2, dadurch gekennzeichnet, daß die Auslaßdüsen (16, 18) wenigstens einer Auslaßstelle (12, 14) unter Zwischenschaltung jeweils eines Sammelraumes (54, 56) durch die Rohrleitungen .(34,24) mit den zugeordneten Brennstoffzufuhrräumen verbunden sind.

5. Mehrstoffbrenner nach einem der Ansprüche 1 bis 4, dadurch gekennzeichnet, daß die Brennstoffzuführräume (30, 36), in Richtung der Längsachse (20) gesehen, hintereinander angeordnet sind.

6. Mehrstoffbrenner nach einem der Ansprüche 1 bis 5, dadurch gekennzeichnet, daß in der zentrischen Öffnung des Düsenkopfes (10) eine Auslaßstelle (44) für flüssige Brennstoffe in Form einer Zerstäuberdüse (46) angeordnet ist.

## Claims

1. Multifuel burner, in particular for the combustion chamber of a gas turbine, having outlet positions (12, 14) for several fuels, which outlet positions are connected by pipes (24, 34) to fuel supply spaces (30, 36) located at the burner head (26), an expansion compensator (40) being inserted in the connection between at least one outlet position (14) and the associated fuel supply space (36) and at least one outlet position (12, 14) encompassing a multiplicity of outlet nozzles (16, 18) which are located in annular formation on a nozzle head (10), characterised by the following features :
outlet positions (12, 14) for at least two gaseous fuels, and each having a multiplicity of outlet nozzles (16, 18) arranged in annular formation, are provided,
the outlets of the outlet nozzles (16, 18) are directed outwards at an angle of between 20° and 80°, preferably between 50° and 70°, to the longitudinal axis (20) of the multifuel burner and are arranged on a chamfer (22) of the outer edge of the nozzle head (10) with the smallest possible mutual distance apart (d),
each of the outlet positions (12, 14) for combustion gases is dimensioned, with respect to the number and/or the outlet cross-section of the associated outlet nozzles (16, 18), for the emergence of that fuel gas flow which is necessary to achieve the burner nominal output,
each of the outlet positions (12, 14) for combustion gases is connected to the associated fuel supply space (30, 36) by a multiplicity of pipes (24, 34) which are thin relative to the thickness of the burner head (10),
the pipes (34) of one outlet position (14) surround, in annular formation, the pipes (24) of the other outlet position (12), which are also arranged in annular formation,
the expansion compensator (40) provided in the connection is formed by two bends in the pipes (34), the pipes, starting from the nozzle head (10), being first run in a straight line and parallel to the longtidudinal axis (20) of the multifuel burner and then exhibiting a bend of between 30° and 60° to the longitudinal axis of the pipe and being finally brought back by a second bend into the direction of the longitudinal axis (20) and being brought to the burner head (26) which is aligned with the nozzle head (10).

2. Multifuel burner according to Claim 1, characterised in that the outlet nozzles (16, 18) consist of cylindrical ducts.

3. Multifuel burner according to Claim 1 or 2. characterised in that the outlet nozzles (16, 18) of at least one outlet position (12 and 14) are connected individually and directly by the pipes (24 and 34) to the associated fuel supply spaces (30 and 36).

4. Multifuel burner according to Claim 1 or 2, characterised in that the outlet nozzles (16, 18) of at least one outlet position (12, 14) are connected by the pipes (34, 24) to the associated fuel supply spaces with the insertion of a collector space (54, 56) in each case.

5. Multifuel burner according to one of the Claims 1 to 4, characterised in that the fuel supply spaces (30, 36) are located one behind the other as seen in the direction of the longitudinal axis (20).

6. Multifuel burner according to one of the Claims 1 to 5, characterised in that an outlet position (44) for liquid fuels is arranged in the form of an atomizer nozzle (46) in the central opening of the nozzle head (10).

## Revendications

1. Brûleur polycombustible, notamment pour la chambre de combustion d'une turbine à gaz, comportant des sorties (12, 14) pour plusieurs combustibles, lesquelles communiquent par des conduites (24, 34) avec des volumes d'amenée de combustible (30, 36) qui leur sont affectés et sont agencés sur la tête (26) du brûleur, un compensateur de dilatation (40) étant inséré dans la communication entre au moins une sortie (14) et le volume d'amenée de combustible (36) qui lui est affecté, au moins une sortie (12, 14) comportant une pluralité de gicleurs de sortie (16, 18) agencés en couronne circulaire sur une tête porte-gicleurs (10), caractérisé par les caractéristiques suivantes :
des sorties (12,14) sont prévues pour au moins deux combustibles gazeux, chacune comportant une multitude de gicleurs de sortie (16, 18) qui sont agencés en couronne circulaire :
les débouchés des gicleurs de sortie (16, 18) sont dirigés vers l'extérieur en étant inclinés d'un angle de 20° à 80°, de préférence de 50° à 70°, par rapport à l'axe longitudinal (20) du brûleur, et sont disposés sur un chanfrein (22) du bord extérieur de la tête porte-gicleurs (10), avec un intervalle mutuel (d) aussi réduit que possible ;
chacune des sorties (12,14) pour gaz combustible est dimensionnée, pour ce qui est du nombre et/ou de la section droite des gicleurs de sortie y afférents (16, 18), de manière à autoriser le passage d'un courant de gaz combustible permettant d'atteindre la puissance nominale du brûleur ;
chacune des sorties (12, 14) pour gaz combustible est reliée au volume d'amenée de combustible (30, 36) y afférent par une pluralité de conduites tubulaires (24, 34) qui sont minces par rapport à l'épaisseur de la tête porte-gicleurs (10) ;
les conduites tubulaires (34) de l'une des sorties (14) entourent en forme de couronne circulaire les conduites tubulaires (24) de l'autre sortie (12), également disposées en forme de couronne circulaire ;
le compensateur de dilatation (40) prévu dans la communication est formé par deux coudes des conduites tubulaires (34), lesquelles suivent un tracé qui, en partant de la tête porte-gicleurs (10), est d'abord rectiligne et parallèle à l'axe longitudinal (20) du brûleur, puis comporte un coude de 30° à 60° par rapport à l'axe longitudinal de la conduite, et présente ensuite un deuxième coude rétablissant le parallélisme avec l'axe longitudinal (20), et va à la tête (26) du brûleur qui est alignée sur la tête porte-gicleurs (10).

2. Brûleur selon revendication 1, caractérisé en ce que les gicleurs de sortie (16, 18) sont constitués par des canaux cylindriques.

3. Brûleur selon revendication 1 ou 2, caractérisé en ce que les gicleurs de sortie (16, 18) d'au moins une sortie (12, 14) communiquent, individuellement et directement, par les conduites tubulaires (24, 34), avec les volumes d'amenée de combustible (30, 36) correspondants.

4. Brûleur selon revendication 1 ou 2, caractérisé en ce que les gicleurs de sortie (16, 18) d'au moins une sortie (12, 14) communiquent avec les volumes d'amenée de combustible correspondants par les conduites tubulaires (34, 24), à chaque fois avec interposition d'un volume collecteur (54, 56).

5. Brûleur selon l'une quelconque des revendications 1 à 4, caractérisé en ce que, considérés dans la direction de l'axe longitudinal (20), les volumes d'amenée de combustible (30, 36) sont agencés l'un derrière l'autre.

6. Brûleur selon l'une quelconque des revendications 1 à 5, caractérisé en ce qu'une sortie (44) pour combustibles liquides est aménagée, sous la forme d'un gicleur de pulvérisation (46), dans l'ouverture centrale de la tête porte-gicleurs (10).
